# EUROPÄISCHE PATENTSCHRIFT

(11) **EP 3 078 454 B1**
(45) Veröffentlichungstag und Bekanntmachung des Hinweises auf die Patenterteilung: **02.06.2021**
(21) Anmeldenummer: 16159501.2
(22) Anmeldetag: 09.03.2016
(51) Int. Cl.: B25B 9/02

(54) **VORRICHTUNG MIT PARALLELER GREIFFLÄCHE**
DEVICE WITH PARALLEL GRIPPING SURFACE
DISPOSITIF COMPRENANT UNE SURFACE DE PREHENSION PARALLELE

(30) Priorität: 09.04.2015 DE 102015105450
(43) Veröffentlichungstag der Anmeldung: 12.10.2016
(73) Patentinhaber: Madjid, Ahrar, 6343 Echternach (LU)
(72) Erfinder: Madjid, Ahrar, 6343 Echternach (LU)
(74) Vertreter: Dr. Langfinger & Partner

(56) Entgegenhaltungen:
- DE-A1- 10 042 288
- FR-A1- 2 977 821
- US-A1- 2012 126 557

## Beschreibung

Die vorliegende Erfindung betrifft eine Vorrichtung mit paralleler Greiffläche. Problematisch bei Greifvorrichtungen gemäß dem Stand der Technik ist, dass diese keine parallele Greiffläche im geschlossenen Zustand aufweisen, oder wenn eine parallele Greiffläche vorgesehen sein kann, diese sehr aufwendige mechanische Vorrichtungen notwendig werden lassen.

US 20120126557 offenbart eine Pinzette, die an ihren Enden eine beweglich gelagerte Grifffläche aufweist, um ein paralleles Greifen zu ermöglichen. Die Ausrichtung der Griffflächen ist dabei senkrecht zu den Armauslegern der Pinzette.

DE 10042288 A1 offenbart einen Greifzangenschlüssel mit verstellbarer Maulweite. Dabei ist ein Federelement offenbart, welche eine bewegliche Greifbacke mit einer Druckkraft beaufschlagt.

FR 2977821A1 beschreibt einen einen Klemmgreifer zum Spannen und Halten verschiedener Teile, die sich gegenseitig berühren. Dabei soll sich der dort offenbare Klemmgreifer durch ein großes Spiel zwischen den Backen und eine einfache Handhabung mit einer Hand auszeichnen.

DE136230 offenbart eine Zange, bei welcher eine Backe mit dem Handgriff fest verbunden ist, während die bewegliche Backe an einen Winkelhebel angelenkt ist, auf welchen zur Verstellung des beweglichen Backens mittels einer in der Achse des Handgriffes befindlichen Verschraubvorrichtung eingewirkt wird.

Die Aufgabe der vorliegenden Erfindung ist es daher, eine Vorrichtung zu liefern, die die Nachteile des Stands der Technik überwindet. Insbesondere soll eine Vorrichtung geliefert werden, die in einfacher Weise parallele Greifflächen beim Greifen bereitstellt. Diese Aufgabe wird gelöst durch eine Vorrichtung gemäß Anspruch 1.

Durch eine solche erfindungsgemäße Zweiteilung des ersten Schenkels in einen ersten Teil und einen zweiten Teil, wobei der erste Teil gegenüber dem zweiten Teil entlang einer Drehachse beweglich ist, kann ermöglicht werden, dass die Greifflächen von ersten und zweitem Schenkel im geschlossenen Zustand parallel zueinander angeordnet sind und Schrägstellungen der Schenkelenden zueinander während dem Schließen des Öffnungswinkels kompensiert sind.

Durch eine solche Druckfeder wird ermöglich, dass ein definierter Öffnungsbereich im geöffneten Zustand der Vorrichtung vorliegt, ohne dass diese manuell von einem Benutzer geöffnet werden muss.

Dabei kann erfindungsgemäß vorgesehen sein, dass der erste und der zweite Teil des ersten Schenkels bereichsweise überlappend angeordnet sind, so dass eine relative Bewegung des ersten Teils und des zweiten Teils des ersten Schenkels um eine Rotationsachse des Drehgelenks begrenzt ist.

Dies hat insbesondere den Vorteil, dass zwei definierte Entstellungen des zweiten Teils des ersten Schenkels bereitstellbar sind. Im geöffneten Zustand der Vorrichtung wird die Bewegung des zweiten Teils des ersten Schenkels um die Rotationsachse durch das erste Teil des ersten Schenkels begrenzt, im geschlossenen Zustand zum Greifen durch den zweiten Schenkel.

Auch kann erfindungsgemäß vorgesehen sein, dass das zweite Teil des ersten Schenkel einen ersten und einen zweiten Bereich ausbilden, wobei sich der erste Bereich vom zweiten Ende des ersten Schenkels bis zur Rotationsachse des Drehgelenks und der zweite Bereich von der Rotationsachse in die gegenüberliegende Richtung des ersten Endes des ersten Schenkels erstreckt, so dass der erste Bereich des zweiten Teils des ersten Schenkels, zumindest abschnittsweise, gemeinsam mit dem zweiten Ende des zweiten Schenkels den Greifbereich ausbildet oder ausbilden kann.

Dabei kann vorgesehen sein, dass der zweite Bereich des zweiten Teils des ersten Schenkels vollständig überlappend mit dem ersten Teil des ersten Schenkels angeordnet ist und der erste Bereich des zweiten Teils des ersten Schenkels nicht oder nur teilweise mit dem ersten Bereich des zweiten Schenkels überlappt.

Dies hat insbesondere den Vorteil, dass ein solcher Aufbau einen geringen Materialeinsatz benötigt und somit eine erfindungsgemäße Vorrichtung kostengünstig hergestellt werden kann.

Dabei kann vorgesehen sein, dass das Federelement mit der Unterseite des ersten Teils des ersten Schenkels verbunden ist und nicht mit der Oberseite des zweiten Bereichs des zweiten Teils des ersten Schenkels.

Auch kann vorgesehen sein, dass das zweite Teil des ersten Schenkels einen größeren Durchmesser, insbesondere den größten Durchmesser, gemessen als Distanz von der Oberseite zu der Unterseite des zweiten Teils des ersten Schenkels, im Bereich der oder an direkt der Rotationsachse des Drehgelenks aufweist, und den kleinsten Durchmesser an den jeweils gegenüberliegenden Enden des zweiten Teils des ersten Schenkels, wobei das zweite Teil des ersten Schenkels insbesondere dreieckförmig ausgebildet ist.

Ein solcher Aufbau ermöglicht eine optimale Bewegung des zweiten Teils um die Rotationsachse bei gleichzeitig minimaler Bauhöhe der Vorrichtung als solche.

Des weiteren kann erfindungsgemäß vorgesehen sein, dass der zweite Teil des ersten Schenkels am zweiten Ende einen Vorsprung als Greiffläche ausbildet, wobei im geschlossenen Zustand der Greifbereich durch die Greiffläche des zweiten Schenkels und dem besagten Vorsprung ausgebildet ist.

Dies hat insbesondere den Vorteil, dass durch den besagten Vorsprung die Kontaktfläche des Greifbereichs unabhängig von der Dimensionierung des zweiten Teils des ersten Schenkels bestimmbar ist, und insbesondere hohe Greifkräfte bei gleicher Krafteinwirkung beim Zusammendrücken der Vorrichtung ermöglicht werden.

Schließlich kann auch vorgesehen sein, dass der erste Schenkel und/oder der zweite Schenkel rostfreien Stahl und/oder Federstahl umfassen und/oder aus rostfreiem Stahl und/oder Federstahl bestehen, und der zweite Bereich des zweiten Teils des ersten Schenkels am oder im Bereich des zweiten Endes des ersten Schenkels und der zweite Schenkel im Bereich des zweiten Endes des zweiten Schenkels, insbesondere der Vorsprung des zweiten Teils des zweiten Schenkels, zumindest teilweise aus Edelstahl, gehärtetem Stahl oder dergleichen, zumindest auf der Unterseite des zweiten Teils und der Oberseite des zweiten Schenkels, besteht.

Auch liefert die Erfindung eine Verwendung einer erfindungsgemäßen Vorrichtung als Pinzette, insbesondere im Bereich der Körperpflege.

Der Erfindung liegt die überraschende Erkenntnis zugrunde, dass eine Vorrichtung zum Greifen von Gegenständen mit einem parallelen Greifbereich mit einfachen Mitteln realisierbar ist. Die Vorrichtung umfasst dabei im Wesentlichen ausschließlich drei Elemente: Zwei Schenkel, die an einem ersten Ende miteinander verbindbar oder verbunden sind, wobei der erste Schenkel in zweiteiliger Form vorliegt. Die beiden Teile des ersten Schenkels sind dabei mittels eines Drehgelenks miteinander verbunden, so dass beim Zusammendrücken der zwei Schenkel, die am ersten Ende miteinander verbunden sind, zum Schließen des Griffbereichs eine Schrägstellung der jeweiligen Enden der Schenkel durch die Rotation des zweiten Teils des ersten Schenkels verhindert wird.

Die beiden Schenkel werden dabei am ersten Ende beispielsweise mittels Schrauben miteinander verbunden, wobei diese insbesondere in einem ersten Öffnungswinkel zueinander befestigt sind, und durch Zusammendrücken der Schenkel ein Greifen erfolgen kann.

Um eine höhere Greifkraft zu ermöglichen, kann dabei vorgesehen sein, dass das zweite Teil des ersten Schenkels am zweite Ende der Vorrichtung einen dem zweiten Schenkel zugewandte Vorsprung aufweist, so dass sich die Kraft des Benutzers beim Zusammendrücken auf den Vorsprung und nicht auf den gesamten Umfang des zweiten Teils des ersten Schenkels konzentriert und somit eine höhere Greifkraft bereitstellbar ist.

Die dem zweiten Ende, also dem Greifbereich, zugewandten Bereiche der Vorrichtung können dabei aus einem härten Material bestehen oder diese umfassen die verbleibenden Bereich der Schenkel. Dies erhöht die Haltbarkeit der Vorrichtung, da der Greifbereich stabiler ist, während keine höhere Kraft zum Zusammendrücken der Vorrichtung notwendig ist.

Am ersten Ende der Vorrichtung kann zudem eine Befestigungsvorrichtung vorgesehen sein, beispielsweise in Form einer eine Schlaufe bildende Schnur. Diese Schnur kann beispielsweise 130mm lang sein und einen Knoten umfassen, der durch eine hohe Temperatur geschmolzen wurde, so dass dieser nicht mehr lösbar ist. Durch eine solche Befestigungsvorrichtung kann verhindert werden, dass die Vorrichtung durch ein Fallenlassen beschädigt wird. Der Knoten der Schnur selbst kann wiederum in einer kleiner Röhre, beispielsweise mit einer Länge von 9mm und einem Durchmesser von 6mm, angeordnet werden, so dass der Knoten nicht an weiteren Gegenständen hängenbleiben kann.

Gemäß einer Ausführungsform kann vorgesehen, sein, dass die Vorrichtung ausschließlich den ersten Schenkel mit einem ersten Teil und einem drehbar mit diesem verbundenen zweiten Teil, eine Feder, und ein Verbindungselement zum Verbindung von erstem und zweitem Schenkel umfasst und/oder aus diesen Elementen besteht.

Weitere Merkmale und Vorteile der Erfindung ergeben sich aus der nachfolgenden Beschreibung, in der Ausführungsbeispiele der Erfindung anhand von schematischen Zeichnungen beispielhaft erläutert wird, ohne dadurch die Erfindung zu beschränken.

Dabei zeigt:
- Figur 1:: eine schematische Seitenansicht einer erfindungsgemäßen Vorrichtung;
- Figur 2:: eine schematische Aufsicht von Unten auf einen Teilbereich des ersten Schenkels der Vorrichtung;
- Figur 3:: eine schematische Darstellung der erfindungsgemäßen Vorrichtung in Explosionsansicht; und
- Figur 4:: eine schematische Aufsicht von Oben auf einen Teilbereich des ersten Schenkels der Vorrichtung.

In den Figuren 1 bis 4 sind schematische Ansichten einer erfindungsgemäßen Vorrichtung 1 zum Greifen eines Gegenstandes, mit einem ersten Schenkel 3 und einem zweiten Schenkel 5 gezeigt. Die Schenkel 3,5 sind an einem ersten Ende 7 der Vorrichtung 1 miteinander verbunden, im gezeigten Beispiel mittels einer Schraube 9 und einer Mutter 11, die durch eine Öffnung 13 der Schenkel 3,5 geführt sind.

An einem zweiten Ende 15 der Vorrichtung 1 bilden die Schenkel 3,5 einen Greifbereich, um durch einen mechanischen Druck eines Fingers eines Anwenders auf die Schenkel 3,5 der Vorrichtung das Fassen eines Gegenstands am zweiten Ende 15 zu ermöglichen.

Wie aus Figur 1 ersichtlich, ist der erste Schenkel 3 mehrteilig ausgebildet ist, wobei ein erste Teil 17 des ersten Schenkels 3 mit einem zweiten Teil 19 des ersten Schenkels 3 mittels eines Drehgelenks 21 verbunden ist. Dabei sind der erste und der zweite Teil 17, 19 des ersten Schenkels 3 bereichsweise überlappend angeordnet, so dass eine relative Bewegung des ersten Teils 17 und des zweiten Teils 19 des ersten Schenkels 3 um eine Rotationsachse des Drehgelenks 21 begrenzt ist.

Der zweite Teil 19 des ersten Schenkel 3 bildet einen ersten Bereich 23 und einen zweiten Bereich 25 ausbilden, wobei sich der erste Bereich 23 vom zweiten Ende 15 des ersten Schenkels 3 bis zur Rotationsachse des Drehgelenks 21 und der zweite Bereich 25 von der Rotationsachse in die gegenüberliegende Richtung des ersten Endes 7 des ersten Schenkels 3 erstreckt, so dass der erste Bereich 23 des zweiten Teils 19 des ersten Schenkels 3 gemeinsam mit dem zweiten Ende 15 des zweiten Schenkels 5 den Greifbereich ausbildet.

Der erste Schenkel weist eine Oberseite 3' und eine der Oberseite 5'des zweiten Schenkels 5 zugewandte Unterseite 3" auf. Der ersten Bereich 23 und der zweite Bereich 25 des zweiten Teils 19 des ersten Schenkels 3 weist ebenfalls eine Oberseite 19' auf, die der Unterseite des ersten Teils 17 des ersten Schenkels 3 zugewandt ist und eine Unterseite 19", die der Oberseite 5' des zweiten Schenkels 5 zugewandt ist.

Zwischen der Oberseite 19' des zweiten Bereichs 25 des zweiten Teils 19 des ersten Schenkels 3 und der Unterseite 3" des ersten Teils 17 des ersten Schenkels 3 ist ein Federelement 27 angeordnet, welches ausgelegt und eingerichtet ist, um eine Federkraft zum beabstanden derselben bereitzustellen. Dabei ist das Federelement 27 mit der Unterseite 3" des ersten Teils 17 des ersten Schenkels 3 verbunden ist und nicht mit der Oberseite 19' des zweiten Bereichs 25 des zweiten Teils 19 des ersten Schenkels 3.

Gut in den Figuren 1 bis 3 ist erkennbar, dass der zweite 19 des ersten Schenkels 3 dreieckförmig ausgebildet ist.

Das zweite Ende 15 des zweiten Teils 19 des ersten Schenkels 3 sowie das zweite Ende 15 des zweiten Schenkels 5 können dabei in verschiedenen Ausgestaltungen vorgesehen sein, um spitze, flache oder beliebig wählbare Greifbereich gemeinsam auszubilden.

Am ersten Ende 7 der Vorrichtung 1 ist zudem eine Aussparung 29 für eine nicht gezeigte Befestigungsvorrichtung vorgesehen, beispielsweise für eine Befestigungsvorrichtung in Form einer eine Schlaufe bildende Schnur. Für die Befestigungsvorrichtung ist zudem eine Führungsaussparung 31 vorgesehen, die halbkreisförmig am ersten Ende 7 gefräst ist (siehe insbesondere Figuren 2 und 4. Die Führungsaussparung 31 dient dabei der Führung der nicht gezeigten Befestigungseinrichtung.

## Patentansprüche

1. Vorrichtung (1) zum Greifen eines Gegenstandes, mit einem ersten und einem zweiten Schenkel (3, 5), die an einem ersten Ende (7) der Vorrichtung (1) in einem ersten Öffnungswinkel miteinander verbunden sind und die an einem zweiten dem ersten Ende (7) gegenüberliegenden Ende (15) der Vorrichtung (1) einen Greifbereich bilden, um durch einen mechanischen Druck eines Fingers eines Anwenders auf die Schenkel (3,5) der Vorrichtung (1) das Fassen eines Gegenstands am zweiten Ende (15) zu ermöglichen, wobei der erste Schenkel (3) mehrteilig ausgebildet ist, wobei ein erster Teil (17) des ersten Schenkels (7) mit einem zweiten Teil (19) des ersten Schenkels (7) mittels eines Drehgelenks (21) verbunden ist, so dass im geschlossenen Zustand der Vorrichtung (1) parallele Greifflächen von erstem und zweitem Schenkel (3,5) im Greifbereich ausgebildet sind, wobei der erste Schenkel (3) eine Oberseite (3') und eine der Oberseite (5') des zweiten Schenkels (5) zugewandte Unterseite (3") aufweist, und wobei der erste Bereich (23) und der zweite Bereich (25) des zweiten Teils (19) des ersten Schenkels (3) eine Oberseite aufweisen, die der Unterseite des ersten Teils (17) des ersten Schenkels (3) zugewandt ist und eine Unterseite, die der Oberseite des zweiten Schenkels (5) zugewandt ist, **dadurch gekennzeichnet, dass** zwischen der Oberseite des zweiten Bereichs (25) des zweiten Teils (19) des ersten Schenkels (3) und der Unterseite des ersten Teils (17) des ersten Schenkels (3) eine Druckfeder (27) angeordnet ist, welche ausgelegt und eingerichtet ist, um eine Federkraft zur Herstellung eines definierten Öffnungsbereichs im geöffneten Zustand der Vorrichtung (1) bereitzustellen.

2. Vorrichtung (1) nach Anspruch 1, **dadurch gekennzeichnet, dass** der erste und der zweite Teil (17,19) des ersten Schenkels (3) bereichsweise überlappend angeordnet sind, so dass eine relative Bewegung des ersten Teils (17) und des zweiten Teils (19) des ersten Schenkels (3) um eine Rotationsachse des Drehgelenks (21) begrenzt ist.

3. Vorrichtung (1) nach Anspruch 1 oder 2, **dadurch gekennzeichnet, dass** das zweite Teil (19) des ersten Schenkel (3) einen ersten und einen zweiten Bereich (23,25) ausbilden, wobei sich der erste Bereich (23) vom zweiten Ende (15) des ersten Schenkels (3) bis zur Rotationsachse des Drehgelenks (21) und der zweite Bereich (23) von der Rotationsachse in die gegenüberliegende Richtung des ersten Endes (7) des ersten Schenkels (3) erstreckt, so dass der erste Bereich (23) des zweiten Teils (15) des ersten Schenkels (3), zumindest abschnittsweise, gemeinsam mit dem zweiten Ende (15) des zweiten Schenkels (5) den Greifbereich ausbildet oder ausbilden kann.

4. Vorrichtung (1) nach einem der vorangehenden Ansprüche, **dadurch gekennzeichnet, dass** der zweite Bereich (25) des zweiten Teils (19) des ersten Schenkels (3) vollständig überlappend mit dem ersten Teil (17) des ersten Schenkels (3) angeordnet ist und der erste Bereich des zweiten Teils (1) des ersten Schenkels (3) nicht oder nur teilweise mit dem ersten Bereich des zweiten Schenkel (5) überlappt.

5. Vorrichtung (1) nach einem der vorangehenden Ansprüche, **dadurch gekennzeichnet, dass** das Federelement (21) mit der Unterseite des ersten Teils (17) des ersten Schenkels (3) verbunden ist und nicht mit der Oberseite des zweiten Bereichs des zweiten Teils (19) des ersten Schenkels (3).

6. Vorrichtung (1) nach einem der vorangehenden Ansprüche, **dadurch gekennzeichnet, dass** das zweite Teil (19) des ersten Schenkels (3) einen größeren Durchmesser, insbesondere den größten Durchmesser, gemessen als Distanz von der Oberseite zu der Unterseite des zweiten Teils (19) des ersten Schenkels (3), im Bereich der oder an direkt der Rotationsachse des Drehgelenks (21) aufweist, und den kleinsten Durchmesser an den jeweils gegenüberliegenden Enden des zweiten Teils (19) des ersten Schenkels (3), wobei das zweite Teil (19) des ersten Schenkels (3) insbesondere dreieckförmig ausgebildet ist.

7. Vorrichtung (1) nach einem der vorangehenden Ansprüche, **dadurch gekennzeichnet, dass** der zweite Teil (19) des ersten Schenkels (3) am zweiten Ende einen Vorsprung als Greiffläche ausbildet, wobei im geschlossenen Zustand der Greifbereich durch die Greiffläche des zweiten Schenkels (5) und dem besagten Vorsprung ausgebildet ist.

8. Vorrichtung (1) nach einem der vorangehenden Ansprüche, **dadurch gekennzeichnet, dass** der erste Schenkel (3) und/oder der zweite Schenkel (5) rostfreien Stahl und/oder Federstahl umfassen und/oder aus rostfreiem Stahl und/oder Federstahl bestehen, und der zweite Bereich des zweiten Teils (19) des ersten Schenkels (3) am oder im Bereich des zweiten Endes des ersten Schenkels und der zweite Schenkel (5) im Bereich des zweiten Endes des zweiten Schenkels (5), insbesondere der Vorsprung des zweiten Teils des zweiten Schenkels, zumindest teilweise aus Edelstahl, gehärtetem Stahl oder dergleichen, zumindest auf der Unterseite des zweiten Teils und der Oberseite des zweiten Schenkels (5), besteht.

9. Verwendung einer Vorrichtung (1) nach einem der vorangehenden Ansprüche als Pinzette, insbesondere im Bereich der Körperpflege.

## Claims

1. Device (1) for gripping something, having a first and a second limb (3, 5), which are connected to one another at a first opening angle at a first end (7) of the device (1) and at a second end (15) of the device (1), said second end being located opposite the first end (7), form a gripping region, in order to make it possible to grasp something at the second end (15) as a result of mechanical pressure exerted by a user's finger on the limbs (3, 5) of the device (1), wherein the first limb (3) is designed in more than one part, wherein a first part (17) of the first limb (7) is connected to a second part (19) of the first limb (7) by means of a rotary joint (21), and this resulting in the formation, in the closed state of the device (1), of parallel gripping surfaces of the first and second limbs (3, 5) in the gripping region, wherein the first limb (3) has an upper side (3') and an underside (3"), which is directed towards the upper side (5') of the second limb (5), and wherein the first region (23) and the second region (25) of the second part (19) of the first limb (3) have an upper side, which is directed towards the underside of the first part (17) of the first limb (3), and an underside, which is directed towards the upper side of the second limb (5), **characterized in that** a compression spring (27) is arranged between the upper side of the second region (25) of the second part (19) of the first limb (3) and the underside of the first part (17) of the first limb (3), said compression spring being designed and intended to provide a spring force for the purpose of producing a defined opening region in the open state of the device (1).

2. Device (1) according to Claim 1, **characterized in that** the first and the second parts (17, 19) of the first limb (3) overlap in certain regions, this resulting in limited relative movement of the first part (17) and of the second part (19) of the first limb (3) about an axis of rotation of the rotary joint (21).

3. Device (1) according to Claim 1 or 2, **characterized in that** the second part (19) of the first limb (3) forms a first and a second region (23, 25), wherein the first region (23) extends from the second end (15) of the first limb (3) to the axis of the rotation of the rotary joint (21) and the second region (23) extends from the axis of rotation in the opposite direction, towards the first end (7) of the first limb (3), and therefore at least part of the first region (23) of the second part (15) of the first limb (3), together with the second end (15) of the second limb (5), forms, or can form, the gripping region.

4. Device (1) according to one of the preceding claims, **characterized in that** the second region (25) of the second part (19) of the first limb (3) fully overlaps the first part (17) of the first limb (3), and the first region of the second part (1) of the first limb (3) overlaps the first region of the second limb (5) only to some extent, if at all.

5. Device (1) according to one of the preceding claims, **characterized in that** the spring element (21) is connected to the underside of the first part (17) of the first limb (3) and not to the upper side of the second region of the second part (19) of the first limb (3).

6. Device (1) according to one of the preceding claims, **characterized in that** the second part (19) of the first limb (3) has a relatively large diameter, in particular the largest diameter, measured at a distance from the upper side to the underside of the second part (19) of the first limb (3), in the region of, or directly at, the axis of rotation of the rotary joint (21) and has the smallest diameter at the respectively opposite ends of the second part (19) of the first limb (3), wherein the second part (19) of the first limb (3) is in particular triangular.

7. Device (1) according to one of the preceding claims, **characterized in that** the second part (19) of the first limb (3) forms a protrusion, as a gripping surface, at the second end, wherein, in the closed state, the gripping region is formed by the gripping surface of the second limb (5) and the said protrusion.

8. Device (1) according to one of the preceding claims, **characterized in that** the first limb (3) and/or the second limb (5) comprise/comprises stainless steel and/or spring steel and/or consist/consists of stainless and/or spring steel, and the second region of the second part (19) of the first limb (3), at or in the region of the second end of the first limb, and the second limb (5), in the region of the second end of the second limb (5), in particular the protrusion of the second part of the second limb, consist at least to some extent of stainless steel, hardened steel or the like, at least on the underside of the second part and on the upper side of the second limb (5).

9. Use of a device (1) according to one of the preceding claims as tweezers, in particular in the area of body care.

## Revendications

1. Dispositif (1) de préhension d'un objet, comportant une première et une deuxième branche (3, 5), lesquelles sont reliées l'une à l'autre suivant un premier angle d'ouverture à une première extrémité (7) du dispositif (1) et lesquelles forment une zone de préhension à une deuxième extrémité (15), opposée à la première extrémité (7), du dispositif (1), afin de permettre, par une pression mécanique d'un doigt d'un utilisateur sur les branches (3, 5) du dispositif (1), la saisie d'un objet à la deuxième extrémité (15), la première branche (3) étant formée en plusieurs parties, une première partie (17) de la première branche (7) étant reliée à une deuxième partie (19) de la première branche (7) au moyen d'une articulation rotative (21), de sorte que, dans l'état fermé du dispositif (1), des surfaces de préhension parallèles de la première et de la deuxième branche (3, 5) sont formées dans la zone de préhension, la première branche (3) comprenant un côté supérieur (3') et un côté inférieur (3'') tourné vers le côté supérieur (5') de la deuxième branche (5), et la première zone (23) et la deuxième zone (25) de la deuxième partie (19) de la première branche (3) comprenant un côté supérieur qui est tourné vers le côté inférieur de la première partie (17) de la première branche (3) et un côté inférieur qui est tourné vers le côté supérieur de la deuxième branche (5), **caractérisé en ce qu'**un ressort de compression (27) est disposé entre le côté supérieur de la deuxième zone (25) de la deuxième partie (19) de la première branche (3) et le côté inférieur de la première partie (17) de la première branche (3), lequel ressort est dimensionné et conçu pour produire une force de ressort pour la réalisation d'une zone d'ouverture définie dans l'état ouvert du dispositif (1).

2. Dispositif (1) selon la revendication 1, **caractérisé en ce que** la première et la deuxième partie (17, 19) de la première branche (3) sont disposées de manière à se chevaucher dans certaines zones, de sorte qu'un mouvement relatif de la première partie (17) et de la deuxième partie (19) de la première branche (3) autour d'un axe de rotation de l'articulation rotative (21) est limité.

3. Dispositif (1) selon la revendication 1 ou 2, **caractérisé en ce que** la deuxième partie (19) de la première branche (3) forme une première et une deuxième zone (23, 25), la première zone (23) s'étendant à partir de la deuxième extrémité (15) de la première branche (3) jusqu'à l'axe de rotation de l'articulation rotative (21) et la deuxième zone (23) s'étendant à partir de l'axe de rotation dans le sens opposé de la première extrémité (7) de la première branche (3), de sorte que la première zone (23) de la deuxième partie (15) de la première branche (3), au moins dans certaines régions, forme ou peut former la zone de préhension conjointement avec la deuxième extrémité (15) de la deuxième branche (5).

4. Dispositif (1) selon l'une des revendications précédentes, **caractérisé en ce que** la deuxième zone (25) de la deuxième partie (19) de la première branche (3) est disposée de manière à chevaucher complètement la première partie (17) de la première branche (3) et la première zone de la deuxième partie (1) de la première branche (3) ne chevauche pas ou ne chevauche que partiellement la première zone de la deuxième branche (5).

5. Dispositif (1) selon l'une des revendications précédentes, **caractérisé en ce que** l'élément ressort (21) est relié au côté inférieur de la première partie (17) de la première branche (3) et n'est pas relié au côté supérieur de la deuxième zone de la deuxième partie (19) de la première branche (3).

6. Dispositif (1) selon l'une des revendications précédentes, **caractérisé en ce que** la deuxième partie (19) de la première branche (3) présente un plus grand diamètre, en particulier le plus grand diamètre, mesuré comme distance du côté supérieur au côté inférieur de la deuxième partie (19) de la première branche (3), dans la zone de l'axe de rotation de l'articulation rotative (21) ou directement au niveau de cet axe de rotation, et présente le plus petit diamètre aux extrémités respectivement opposées de la deuxième partie (19) de la première branche (3), la deuxième partie (19) de la première branche (3) étant en particulier de forme triangulaire.

7. Dispositif (1) selon l'une des revendications précédentes, **caractérisé en ce que** la deuxième partie (19) de la première branche (3) forme, à la deuxième extrémité, une saillie en tant que surface de préhension, la zone de préhension étant formée par la surface de préhension de la deuxième branche (5) et ladite saillie dans l'état fermé.

8. Dispositif (1) selon l'une des revendications précédentes, **caractérisé en ce que** la première branche (3) et/ou la deuxième branche (5) comportent de l'acier inoxydable et/ou de l'acier à ressorts et/ou sont constituées d'acier inoxydable et/ou d'acier à ressorts, et la deuxième zone de la deuxième partie (19) de la première branche (3) au niveau de, ou dans, la zone de la deuxième extrémité de la première branche et la deuxième branche (5) dans la zone de la deuxième extrémité de la deuxième branche (5), en particulier la saillie de la deuxième partie de la deuxième branche, sont constituées au moins partiellement d'acier fin, d'acier trempé ou similaire, au moins sur le côté inférieur de la deuxième partie et le côté supérieur de la deuxième branche (5).

9. Utilisation d'un dispositif (1) selon l'une des revendications précédentes comme pincettes, en particulier dans le domaine des soins corporels.
